# EUROPÄISCHE PATENTANMELDUNG

(11) **EP 4 632 770 A1**
(43) Veröffentlichungstag der Anmeldung: **15.10.2025**
(21) Anmeldenummer: 25156448.0
(22) Anmeldetag: 07.02.2025
(51) Int. Cl.: H01B 13/012, B65B 13/12, B65H 35/00, H01B 13/10

(54) **VORRICHTUNG UND VERFAHREN ZUM UMWICKELN VON LEITUNGEN**

(30) Priorität: 10.04.2024 DE 102024109975; 26.08.2024 DE 102024124322
(71) Anmelder: MD ELEKTRONIK GmbH, 84478 Waldkraiburg (DE)
(72) Erfinder: Kanta, Ji í, 321 00 Plze -Litice (CZ); Mel , Miroslav, 330 22 Zb ch (CZ)

(57) **Zusammenfassung**

Die vorliegende Erfindung betrifft eine Vorrichtung (1) zum Umwickeln von Leitungen (2) mit einem Klebeband (4) aufweisend eine Basis (13), die zumindest einen Speicher (14) für das Klebeband (4), und eine Klemm- und Trenneinheit (16) aufweist, eine Wickeleinheit (20), wobei die Wickeleinheit (20) über eine Verschiebeeinrichtung (12) an der Basis (13) angeordnet ist, und zumindest zwischen einer ersten und einer zweiten Position (P1, P2) verschoben werden kann, und zumindest eine erste und eine zweite Rolle (25, 26), die an der Wickeleinheit (20) befestigt sind, zum temporären Aufnehmen eines Klebebandabschnitts in der Wickeleinheit (20), wobei die erste und zweite Rolle (25, 26) den Klebebandabschnitt in der ersten Position (P1) von der Klemm- und Trenneinheit (16) aufnehmen und in der zweiten Position (P2) an die Leitungen (2) abgeben. Die Erfindung betrifft weiterhin ein Verfahren zum Umwickeln von Leitungen (2) mit einem Klebeband (4).

## Beschreibung

### Technisches Gebiet

Die Erfindung betrifft eine Vorrichtung und ein Verfahren zum Umwickeln von Leitungen, insbesondere Kabelbäumen, mit einem Klebeband, vorzugsweise in der automatisierten Kabelkonfektion an einer Kabelkonfektionsanlage.

### Stand der Technik

In der Kabelkonfektion werden Leitungen, die zumindest abschnittsweise parallel verlaufen und/oder einen Kabelbaum bilden, in der Regel in bestimmten Abschnitten mit einem Klebeband umwickelt und aneinander befestigt. Für das Umwickeln werden im Stand der Technik verschiedene Wickelvorrichtungen genannt.

Bei den Wickelvorrichtungen im Stand der Technik ergeben sich zumindest teilweise die Nachteile von manuellen (Zustell-)Prozessschritten, eines zu großen Platzbedarfs, einer zu großen Zeit des Verarbeitungszyklus, und/oder einer hohen Komplexität der Wickelvorrichtung.

### Beschreibung der Erfindung

Es ist daher eine Aufgabe der vorliegenden Erfindung eine Vorrichtung und ein Verfahren bereitzustellen, wobei die Vorrichtung kompakt und das Verfahren einfach in der Anwendung sein soll, und eine vorbestimmte Zykluszeit nicht überschritten werden soll.

Die oben genannte Aufgabe wird durch eine Vorrichtung zum Umwickeln von Leitungen mit einem Klebeband nach Anspruch 1 sowie einem Verfahren nach Anspruch 10 gelöst. Weitere vorteilhafte Ausgestaltungsformen der Erfindung lassen sich den Unteransprüchen, der Beschreibung sowie den Zeichnungen entnehmen.

Insbesondere wird die oben genannte Aufgabe gelöst durch eine Vorrichtung zum Umwickeln von Leitungen mit einem Klebeband aufweisend eine Basis, die zumindest einen Speicher für das Klebeband, und eine Klemm- und Trenneinheit zum Klemmen des Klebebands und Trennen eines Klebebandabschnitts vom Klebeband aufweist, eine Wickeleinheit zum Umwickeln des Klebebandabschnitts um die Leitungen, wobei die Wickeleinheit über eine Verschiebeeinrichtung an der Basis angeordnet ist, und zumindest zwischen einer ersten und einer zweiten Position verschoben werden kann, und zumindest eine erste und eine zweite Rolle, die an der Wickeleinheit befestigt sind, zum temporären Aufnehmen des Klebebandabschnitts in der Wickeleinheit, wobei die erste und zweite Rolle den Klebebandabschnitt in der ersten Position von der Klemm- und Trenneinheit aufnehmen und in der zweiten Position an die Leitungen abgeben, wobei die Leitungen durch die Wickeleinheit mit dem Klebebandabschnitt umwickelt werden.

Die vorliegende Vorrichtung hat den Vorteil, dass alle Bauteile direkt oder indirekt an der Basis montiert sind, wodurch ein sehr kompakter Aufbau erreicht wird. Dabei ist die kompakte Vorrichtung insbesondere zum Umwickeln von Leitungen an diskreten Stellen der Leitungen bzw. des Kabelbaums eingerichtet. Insbesondere kann die vorliegende Vorrichtung einen Kabelbaum aus Leitungen oder Leitungsbündeln unterschiedlicher Durchmesser an einer Stelle, mit (Papier-)Klebeband, und in einer vordefinierten Anzahl von Wicklungen, umwickeln. Insbesondere kann mit der vorliegenden Vorrichtung eine Gesamtzykluszeit, d.h. inklusive Klebebandvorbereitung und dem Wickelvorgang, von weniger als 20 Sekunden, bevorzugt weniger als 15 Sekunden, und am bevorzugtesten von weniger als 10 Sekunden erreicht werden. Weiterhin wird in der vorliegenden Vorrichtung die Wickeleinheit zu den Leitungen hinbewegt, um sie zu umwickeln, so dass in einer Kabelkonfektionsanlage eine zusätzliche Bewegung der Leitungen bzw. Kabelbäume zu der Wickeleinheit entfällt. Die vorliegende Wickeleinheit führt auch lediglich so viel Klebeband(-abschnitt) mit sich, wie für die aktuelle Umwicklung notwendig ist. Dadurch kann der Aufbau der vorliegenden Vorrichtung klein gehalten werden. Darüber hinaus sind keine zusätzlichen Bauteile, wie Wechselrollen notwendig - das Klebeband wird an der Wickeleinheit aufgenommen, an den Leitungen abgewickelt und die Wickeleinheit wird wieder neu mit Klebeband bestückt. Dadurch kann die Komplexität der Vorrichtung klein gehalten werden.

Bevorzugt umfasst die Verschiebeeinrichtung einen Linearaktuator. Die geradlinige Bewegung des Linearaktuators ist schnell, präzise und platzsparend. Der Linearaktuator ermöglicht ein sehr schnelles Verschieben der Wickeleinheit zwischen der ersten und zweiten Position, so dass kurze Zykluszeiten erreicht werden können.

Bevorzugt umfasst die Wickeleinheit ein Drehelement mit einer Aufnahme für die Leitungen, wobei sich das Drehelement zum Umwickeln um die Leitungen in der Aufnahme drehen kann, und die erste und zweite Rolle bevorzugt an dem Drehelement angeordnet sind. Das Drehelement ist eine einfache Art Leitungen zu umwickeln, indem die Leitung über die Aufnahme ortsfest im Mittelpunkt des Drehelements angeordnet ist und sich das Drehelement um die Leitung dreht. Indem die erste und zweite Rolle mit dem Klebebandabschnitt an dem Drehelement angeordnet sind, drehen sich die Rollen mit dem Drehelement und umwickeln die Leitungen mit dem Klebebandabschnitt.

Bevorzugt weist die Vorrichtung weiterhin eine Bürstenvorrichtung mit zumindest einer Bürste zum Andrücken des Klebebandabschnitts an die Leitungen beim Umwickeln auf, wobei die Bürstenvorrichtung an der Basis angeordnet ist, und die zumindest eine Büste gegenüber der Bürstenvorrichtung verschiebbar ist. Die Bürste hat den vorteilhaften Effekt, dass der Klebebandabschnitt beim Umwickeln um die Leitungen geglättet und ein wenig an die Leitungen angedrückt wird, was die Haftung des Klebebandabschnitts an den Leitungen verbessert. Die Verschiebbarkeit der Bürste hat den Vorteil, immer in die passende Position gebracht werden kann, entweder nah an der Aufnahme zum Bürsten oder entfernt von der Aufnahme bzw. dem Drehelement zum ungehinderten Aufnehmen/Aufwickeln des Klebebands.

Bevorzugt kann die zumindest eine Bürste zwischen der Bürstenvorrichtung und der Wickeleinheit verschoben werden, wenn sich die Wickeleinheit in der ersten Position befindet, und die zumindest eine Bürste ist an der Wickeleinheit angeordnet, wenn sich die Wickeleinheit in der zweiten Position befindet. An der zweiten Position findet das Umwickeln statt, so dass dort der Einsatz der Bürste gewünscht ist. An der ersten Position findet u.a. das Aufnehmen des Klebebands auf die erste und zweite Rolle statt, wobei das Drehelement gedreht wird. Während dieser Drehung des Drehelements in der ersten Position, würde die Bürste, wenn sie an der Wickeleinheit angeordnet wäre, stören, da sich Klebeband unweigerlich auch um die Bürste wickeln würde, was nicht gewollt ist. Daher ist es vorteilhaft, wenn die Bürste zumindest während der Aufnahme des Klebebands an der ersten und zweiten Rolle nicht an der Wickeleinheit sondern an der Bürstenvorrichtung angeordnet ist.

Bevorzugt wird die zumindest eine Bürste mit Hilfe einer Pneumatikvorrichtung an der Bürstenvorrichtung verschoben. Weiterhin bevorzugt wird die zumindest eine Bürste mit Hilfe eines Sicherungselements an der Wickeleinheit gesichert. Die Pneumatikvorrichtung ist einfach und schnell, so dass ein schnelles Verschieben der Bürste möglich ist.

Bevorzugt berührt die zumindest eine Bürste die erste und/oder zweite Rolle bei einer Drehung des Drehelements in der ersten Position nicht, wenn die zumindest eine Bürste in der Bürstenvorrichtung angeordnet ist. Dadurch kann ungehindert Klebeband von der ersten und zweiten Rolle aufgenommen werden. Weiterhin streift während der Drehung des Drehelements in der ersten Position kein Bauteil die Bürste, so dass diese geschont wird für ihren eigentlichen Einsatz, dem Bürsten des Klebebands beim Umwickeln der Leitungen in der zweiten Position.

Bevorzugt ist die zumindest eine Bürste in der ersten und zweiten Position auf Höhe des Bodens der Aufnahme angeordnet, wenn die zumindest eine Bürste an der Wickeleinheit angeordnet ist. Bevorzugt ragt die Bürste ein wenig über den Bereich der Aufnahme, wenn man (entlang einer zweiten Richtung) seitlich auf das Drehelement schaut. Das Anordnen der Bürste meint dabei, dass auf Höhe des Bodens der Aufnahme Bürstenhaare stehen, die zum Bürsten des Klebebands beim Umwickeln führen. Das Bürsten führt zu einem Glätten und Andrücken des Klebebands an die zu umwickelnden Leitungen, wodurch die Haftung des Klebebands an den Leitungen verbessert wird.

Bevorzugt kann sich die erste Rolle eigenständig drehen, um Klebeband auf die erste Rolle aufzuwickeln, und die zweite Rolle kann passiv mitdrehen, um den Klebebandabschnitt zumindest teilweise über die Aufnahme am Drehelement zu spannen. Das aktive Drehen der ersten Rolle ermöglicht das genaue Aufnehmen einer vorbestimmten Länge von Klebeband auf der ersten Rolle. Die zweite Rolle ist lediglich drehbar gelagert und dadurch einfacher herzustellen, was allerdings ausreichend ist, um das Klebeband bzw. den Klebebandabschnitt zu spannen, so dass Leitungen, die in die Aufnahme eingeführt werden automatisch in Kontakt mit dem Klebeband bzw. Klebebandabschnitt kommen und eine Vorfixierung des Klebebands an einer Stelle der Leitungen stattfindet.

Die oben genannte Aufgabe wird weiterhin insbesondere gelöst durch ein Verfahren zum Umwickeln von Leitungen mit einem Klebeband, mit Hilfe einer Vorrichtung, die zumindest einen Speicher für das Klebeband, eine Klemm- und Trenneinheit zum Klemmen des Klebebands und Trennen eines Klebebandabschnitts, eine Wickeleinheit zum Umwickeln des Klebebandabschnitts um die Leitungen, wobei die Wickeleinheit zumindest zwischen einer ersten und einer zweiten Position verschoben werden kann, und eine erste und zweite Rolle, die an der Wickeleinheit befestigt sind, zum temporären Aufnehmen des Klebebandabschnitts, aufweist, wobei das Verfahren die folgenden Schritte aufweist: Bereitstellen der Wickeleinheit in der ersten Position, temporäres Aufnehmen des Klebebands auf zumindest die erste und zweite Rolle an der Wickeleinheit von der Klemm- und Trenneinheit, und Trennen des Klebebandabschnitts auf der Wickeleinheit vom Klebeband im Speicher durch die Klemm- und Trenneinheit, Verschieben der Wickeleinheit von der ersten Position in eine zweite Position, an welcher die Leitungen bereitgestellt werden, und Umwickeln der Leitungen durch Abgeben des Klebebandabschnitts von der ersten und zweiten Rolle der Wickeleinheit.

Das vorliegende Verfahren hat den Vorteil, dass es sehr schnell ist. Der Ablauf umfasst im Wesentlichen lediglich lineare Bewegungen und Drehbewegungen, die sehr schnell und präzise ausgeführt werden können. Der vorliegende Ablauf kann insbesondere mit einem Prozessablauf einer Kabelkonfektionsanlage synchronisiert werden, um Zeiten optimal zu nutzen. So kann der Aufnahmeprozess des Klebebands an der ersten und zweiten Rolle bereits durchgeführt werden, während die Leitungen bzw. der Kabelbaum an einem anderen Kabelkonfektionsmodul aufgewickelt wird. Die Zeit, die für einen Wickelvorgang selbst, d.h. inklusive Stoppen des Kabelbaums im Arbeitsbereich der vorliegenden Vorrichtung, benötigt wird, ist dann sehr kurz, und kann im Bereich von ca. 3 Sekunden liegen.

Bevorzugt weist das Verfahren weiterhin die Schritte auf: Verschieben zumindest einer Bürste von einer Bürstenvorrichtung an die Wickeleinheit und Befestigen der zumindest einen Bürste an der Wickeleinheit, wenn sich die Wickeleinheit in der ersten Position befindet, und nachdem der Klebebandabschnitt vom Klebeband getrennt wurde, Andrücken des Klebebandabschnitts an die Leitungen beim Umwickeln in der zweiten Position durch die zumindest eine Bürste, und Verschieben der zumindest einen Bürste von der Wickeleinheit an die Bürstenvorrichtung, wenn sich die Wickeleinheit in der ersten Position befindet, und bevor Klebeband temporär von der ersten und zweiten Rolle an der Wickeleinheit aufgenommen wird.

Bevorzugt dreht sich im Schritt des temporären Aufnehmens des Klebebandabschnitts das Drehelement gegenüber der Wickeleinheit in der ersten Position, so dass die erste und die zweite Rolle in Kontakt mit dem Klebeband kommen. Dadurch, dass die erste und zweite Rolle in Kontakt mit dem Klebeband kommen, spannt sich das Klebeband bzw. der Klebebandabschnitt zwischen der ersten und zweiten Rolle auf, und Leitungen, die (in der zweiten Position) in die Aufnahme eingeführt werden, kommen automatisch mit dem gespannten Klebebandabschnitt in Kontakt und der Klebebandabschnitt kann zuverlässig an den Leitungen befestigt werden.

Die folgende Beschreibung von Ausführungsformen erfolgt unter Bezugnahme auf die begleitenden Figuren. Dabei zeigt:
- Fig. 1: eine perspektivische Ansicht einer Ausführungsform einer Vorrichtung zum Umwickeln von Leitungen mit einer Wickeleinheit in der zweiten Position;
- Fig. 2: eine Seitenansicht der Ausführungsform aus Fig. 1 mit der Wickeleinheit in der ersten Position; und
- Fig. 3: eine vergrößerte perspektivische Ansicht der Vorrichtung mit der Wickeleinheit in der ersten Position.

Im Folgenden werden bevorzugte Ausführungsformen im Detail mit Bezug auf die beigefügten Figuren beschrieben.

Fig. 1 zeigt eine Ausführungsform einer Vorrichtung 1 zum Umwickeln von Leitungen 2 mit einem Klebeband 4. Die Leitungen 2 können eine oder mehrere Leitungen 2, die bevorzugt zu einem Kabelbaum angeordnet sind, umfassen. Die dargestellte Vorrichtung 1 ist ortsfest und als eine kompakte Einheit ausgebildet. Die Vorrichtung 1 kann über den Steuerblock 10 mit Strom versorgt werden und gesteuert werden. Die Vorrichtung 1 ist bevorzugt Teil einer Kabelkonfektionsanlage. Das Umwickeln der Leitungen 2 wird mit Hilfe von Klebeband 4 durchgeführt. Es kann in alternativen Ausführungsformen auch ein gleichwertiges Mittel zum Umwickeln und Befestigen von Leitungen 2 verwendet werden.

Die dargestellte Vorrichtung 1 weist eine Basis 13 auf. An der Basis 13 ist zumindest ein Speicher 14 für das Klebeband 4 angeordnet. In alternativen Ausführungsformen können auch mehrere Speicher 14 angeordnet sein. Weiterhin ist an der Basis 13 eine Klemm- und Trenneinheit 16 angeordnet. Die Klemm- und Trenneinheit 16 ist zum Klemmen des Klebebands 4 und Trennen eines Klebebandabschnitts vom Klebeband 4 eingerichtet. Wie in Fig. 3 dargestellt klemmt die Klemm- und Trenneinheit 16 das Klebeband 4 insbesondere mit Hilfe der Klemmelemente 18 und trennt den Klebebandabschnitt vom Klebeband 4 mit Hilfe eines Trennelements 19. Die Klemmelemente 18 umfassen in einer bevorzugten Ausführungsform zumindest zwei gegenüberliegende Backen, die zum Klemmen aufeinander zu - und zum Lösen voneinander wegbewegt werden. Die Klemmelemente 18 halten das Klebeband 4 vom Speicher 14 bevorzugt auf einer leichten Vorspannung. Das Trennelement 19 umfasst bevorzugt eine Schneide, ein Messer oder ähnliches.

Weiterhin umfasst die dargestellte Vorrichtung 1 eine Wickeleinheit 20 zum Umwickeln des Klebebandabschnitts um die Leitungen 2. Die Wickeleinheit 20 ist über eine Verschiebeeinrichtung 12 an der Basis 13 angeordnet. Die Verschiebeeinrichtung 12 muss in der dargestellten Vorrichtung 1 lediglich eine lineare bzw. geradlinige Bewegung ausüben. In einer bevorzugten Ausführungsform umfasst die Verschiebeeinrichtung 12 einen Linearaktuator. Durch die Verschiebeeinrichtung 12 kann die Wickeleinheit 20 zumindest zwischen einer ersten und einer zweiten Position P1, P2 gegenüber der Basis 13 verschoben werden (vgl. Figs. 1 und 2).

Die dargestellte Wickeleinheit 20 umfasst zumindest eine erste und eine zweite Rolle 25, 26, die an der Wickeleinheit 20 befestigt sind. Die erste und zweite Rolle 25, 26 sind drehbar an der Wickeleinheit 20 befestigt. Die erste und zweite Rolle 25, 26 sind gegenüberliegend mit der gleichen Ausrichtung angeordnet. Die erste und zweite Rolle 25, 26 sind zum temporären Aufnehmen des Klebebandabschnitts in der Wickeleinheit 20 eingerichtet. Die erste Rolle 25 ist eingerichtet Klebeband 4 in einer vordefinierten Menge aufzuwickeln, die zum Umwickeln der Leitungen 2 bzw. des Kabelbaums eines bestimmten Durchmessers in einer vorgegebenen Anzahl von Schichten benötigt wird. Insbesondere können die erste und zweite Rolle 25, 26 den Klebebandabschnitt in der ersten Position P1 von der Klemm- und Trenneinheit 16 aufnehmen und in der zweiten Position P2 an die Leitungen 2 abgeben. Beim Abgeben des Klebebandabschnitts an die Leitungen 2 werden die Leitungen 2 durch die Wickeleinheit 20 mit dem Klebebandabschnitt umwickelt. Das Aufnehmen des Klebebands 4 auf die Wickeleinheit 20 erfolgt außerhalb des Arbeitsbereichs A der Vorrichtung 1, so dass eine Bewegung der Leitungen 2 an und von der Vorrichtung 1 ungehindert stattfinden kann. In einer Kabelkonfektionsanlage können Prozesse, wie zum Beispiel die Bewegung und/oder Bereitstellung der Leitungen 2 im Arbeitsbereich 1 und das Aufnehmen von Klebeband 4 an der Wickeleinheit 20 zeitlich parallel erfolgen.

Für das Umwickeln weist die Wickeleinheit 20 ein Drehelement 22 mit einer Aufnahme 24 für die Leitungen 2 auf. Die Aufnahme 24 ist bevorzugt so gestaltet, dass Leitungen 2 mit einem (Gesamt-)Durchmesser bis zu 20 mm umwickelt werden können. In einer bevorzugten Ausführungsform ist der (Gesamt-)Durchmesser bzw.

Umfang der Leitungen 2 bzw. des Kabelbaums bekannt. So kann die Menge/Länge des benötigten Klebebandabschnitts für eine vorbestimmte Anzahl an Wicklungen berechnet und vorbereitet werden. Das Drehelement 22 kann sich zum Umwickeln um die Leitungen 2 in der Aufnahme 24 drehen. In einer bevorzugten Ausführungsform sind die erste und zweite Rolle 25, 26 an dem Drehelement 20 angeordnet. Weiterhin kann sich in einer bevorzugten Ausführungsform die erste Rolle 25 eigenständig drehen, um Klebeband 4 auf die erste Rolle 25 aufzuwickeln. Darüber hinaus kann die zweite Rolle 26 passiv (mit-)drehen, um den Klebebandabschnitt zumindest teilweise über die Aufnahme 24 am Drehelement 22 zu spannen, und später den Klebebandabschnitt an die Leitungen 2 abzugeben.

Weiterhin weist die dargestellte Vorrichtung 1 eine Bürstenvorrichtung 30 mit zumindest einer Bürste 32 auf. Die Bürste 32 ist zum Andrücken des Klebebandabschnitts an die Leitungen 2 beim Umwickeln eingerichtet. Die dargestellte Bürstenvorrichtung 30 ist an der Basis 13 angeordnet. In einer bevorzugten Ausführungsform ist die zumindest eine Büste 32 gegenüber der Bürstenvorrichtung 30 verschiebbar. Die zumindest eine Bürste 32 wird bevorzugt mit Hilfe einer Pneumatikvorrichtung 36 an der Bürstenvorrichtung 30 verschoben. In alternativen Ausführungsformen sind auch andere Antriebe, wie ein Aktuator oder dergleichen möglich. Wenn die zumindest eine Bürste 32, wie in Figs. 2 und 3 dargestellt, in der Bürstenvorrichtung 30 angeordnet ist, berührt die zumindest eine Bürste 32 die erste und/oder zweite Rolle 25, 26 bei einer Drehung des Drehelements 22 in der ersten Position P1 nicht. Bevorzugt kann die zumindest eine Bürste 32 zwischen der Bürstenvorrichtung 30 und der Wickeleinheit 20 verschoben werden, wenn sich die Wickeleinheit 20 in der ersten Position P1 befindet. Für das Verschieben muss weiterhin das Drehelement 22 so ausgerichtet sein, dass die zumindest eine Bürste 32 von der Bürstenvorrichtung 30 in die Führung 34 am Drehelement 22 verschoben werden kann. Für die Ausrichtung muss das Drehelement 22 gegebenenfalls gedreht werden, bis die Führung 34 ein Verschieben der Bürste 32 von der Bürstenvorrichtung 30 auf das Drehelement 22 bzw. die Wickeleinheit 20 zulässt. Wenn sich die Wickeleinheit 20, wie in Fig. 1 dargestellt, in der zweiten Position P2 befindet, ist die zumindest eine Bürste 32 an der Wickeleinheit 20 angeordnet, um den Klebebandabschnitt beim Umwickeln an die Leitungen 2 zu bürsten. Insbesondere ist die zumindest eine Bürste 32 in der ersten und zweiten Position P1, P2 auf Höhe H des Bodens der Aufnahme 24 angeordnet, wenn die zumindest eine Bürste 32 an der Wickeleinheit 20 angeordnet ist.

Im Folgenden wird eine bevorzugte Ausführungsform eines Verfahrens zum Umwickeln von Leitungen 2 mit einem Klebeband 4 beschrieben. Das Verfahren ist geeignet mit einer Vorrichtung 1 ausgeführt zu werden, die zumindest einen Speicher 14 für das Klebeband 4, eine Klemm- und Trenneinheit 16 zum Klemmen des Klebebands 4 und Trennen eines Klebebandabschnitts, eine Wickeleinheit 20 zum Umwickeln des Klebebandabschnitts um die Leitungen 2, wobei die Wickeleinheit 20 zumindest zwischen einer ersten und einer zweiten Position P1, P2 verschoben werden kann, und eine erste und zweite Rolle 25, 26, die an der Wickeleinheit 20 befestigt sind, zum temporären Aufnehmen des Klebebandabschnitts, aufweist. Das Verfahren weist die folgenden Schritte auf.

In einem ersten Schritt erfolgt ein Bereitstellen der Wickeleinheit 20 in der ersten Position P1. Anschließend erfolgt ein temporäres Aufnehmen des Klebebands 4 auf zumindest die erste und zweite Rolle 25, 26 an der Wickeleinheit 20. Das Aufnehmen des Klebebands 4 erfolgt von der Klemm- und Trenneinheit 16. Insbesondere dreht sich im Schritt des temporären Aufnehmens des Klebebandabschnitts auf die Wickeleinheit 20 das Drehelement 22 gegenüber der Wickeleinheit 20 in der ersten Position P1, so dass die erste und die zweite Rolle 25, 26 in Kontakt mit dem Klebeband 4 kommen. Bevorzugt wird dabei zunächst die erste Rolle 25 in die Nähe des Klemmelements 18 gebracht und dort in Kontakt mit einem Stück Klebeband 4, dass aus dem Klemmelement 18 herausragt, gebracht. Das Stück Klebeband 4 haftet dann an der ersten Rolle 25. Die erste Rolle 25 kann sich dann eigenständig drehen, zum Beispiel angetrieben durch einen Elektromotor, und wickelt Klebeband 4 vom Speicher 14 ab und auf sich drauf. Danach, wenn eine vorbestimmte Menge oder Länge an Klebeband 4 auf die erste Rolle 25 aufgenommen wurde, kann sich das Drehelement 22 drehen, so dass die zweite Rolle 26 in Kontakt mit dem Klebeband 4 kommt und daran haftet. Dann wird die Wickeleinheit 20 mit Hilfe der Verschiebeinrichtung 12 in eine solche Position bewegt, dass die Klemmelemente 18 das Klebeband 4 hinter der zweiten Rolle 26 greifen können. Wenn die vorbestimmte Menge oder Länge an Klebeband 4 auf der ersten Rolle 25 bzw. insgesamt auf der Wickeleinheit 20 aufgenommen wurde und die zweite Rolle 26 mit dem Klebeband 4 in Kontakt kam, erfolgt ein Trennen des Klebebandabschnitts, der auf der Wickeleinheit 20 ist, vom Klebeband 4 im Speicher 14 durch die Klemm- und Trenneinheit 16. In der dargestellten Ausführungsform durchtrennt das Trennelement 19, zum Beispiel ein Messer, das Klebeband 4 zwischen dem Trennelement 18 und dem Drehelement 22, wobei auch nach dem Trennen bevorzugt ein kleines Stück Klebeband 4 aus dem Trennelement 18 herausragt, damit das Stück Klebeband 4 in einem folgenden Zyklus an der ersten Rolle 25 anhaften kann.

Wenn sich die Wickeleinheit 20 in der ersten Position P1 befindet, und nachdem der Klebebandabschnitt vom Klebeband 4 getrennt wurde erfolgt in einer bevorzugten Ausführungsform ein Verschieben der zumindest einen Bürste 32 von der Bürstenvorrichtung 30 an die Wickeleinheit 20. Wenn die Bürste 32 vollständig an der Wickeleinheit 20, insbesondere in der Führung 34 am Drehelement 22, angeordnet ist, erfolgt ein Befestigen der zumindest einen Bürste 32 an der Wickeleinheit 20. Das Befestigen erfolgt bevorzugt durch einen federgespannten Verriegelungsstift.

Wenn ein vorbestimmter Klebebandabschnitt an der Wickeleinheit 20 temporär aufgenommen ist, und bevorzugt die zumindest eine Bürste 32 an der Wickeleinheit 20 befestigt ist, erfolgt ein Verschieben der Wickeleinheit 20 von der ersten Position P1 in die zweite Position P2, an welcher die Leitungen 2 bereitgestellt werden. Das Verschieben der Wickeleinheit 20 erfolgt in einer bevorzugten Ausführungsform entlang einer ersten Richtung X. Die Entfernung D zwischen der ersten und zweiten Position P1, P2 ist variabel einstellbar. Die zweite Position P2 entspricht einer Lage in einem Arbeitsbereich A der Vorrichtung 1. In einer bevorzugten Ausführungsform werden die Leitungen 2 in einer Kabelkonfektionsanlage entlang der zweiten Richtung Y durch die Anlage transportiert. Wenn Leitungen 2 in dem Arbeitsbereich A angeordnet werden, bewegt die dargestellte Vorrichtung 1 die Wickeleinheit 20 in den Arbeitsbereich A, so dass die Leitungen 2 in der Aufnahme 24 des Drehelements 22 aufgenommen werden. Das Aufnehmen der Leitungen 2 erfolgt bevorzugt quer, insbesondere senkrecht, zur zweiten Richtung Y aus der ersten Richtung X. Dann wird in einer bevorzugten Ausführungsform zunächst das Drehelement 22 um ca. 90° im Uhrzeigersinn gedreht, wodurch ein freies Ende des Klebebandabschnitts von der zweiten Rolle 26 gelöst wird. Danach erfolgt ein Umwickeln der Leitungen 2 durch Abgeben des Klebebandabschnitts von der ersten Rolle 25 der Wickeleinheit 20. Beim Abgeben dreht sich das Drehelement 22 um die Leitungen 2 und umwickelt so die Leitungen 2. Insbesondere dreht das Drehelement 22 eine vordefinierte Anzahl von Umdrehungen gegen den Uhrzeigersinn und wickelt den Klebebandabschnitt vollständig von der ersten Rolle 25 ab. Während des Umwickelns erfolgt ein Andrücken des Klebebandabschnitts an die Leitungen 2 in der zweiten Position P2 durch die zumindest eine Bürste 32. Bevorzugt stoppt das Drehelement 22 in einer solchen Ausrichtung, dass das Drehelement 22 lediglich mittels der Verschiebevorrichtung 12 in die erste Position P1 verschoben werden muss, und die Bürste 32 unmittelbar zur Bürstenvorrichtung 30 bewegt werden kann.

Wenn der Klebebandabschnitt vollständig von der Wickeleinheit 20 auf die Leitungen 2 abgegeben wurde und die Wickeleinheit 20 zurück in der ersten Position P1 angeordnet ist, und bevor Klebeband 4 temporär von der ersten und zweiten Rolle 25, 26 an der Wickeleinheit 20 aufgenommen wird, erfolgt bevorzugt ein Verschieben der zumindest einen Bürste 32 von der Wickeleinheit 20 an die Bürstenvorrichtung 30. Das Verschieben der Bürste 32 in der ersten Position P1 erfolgt in einer bevorzugten Ausführungsform entlang einer dritten Richtung Z. Insbesondere wird in Figs. 1 und 3 die Aufnahme 24 von einer Ausrichtung entlang der ersten Richtung X beim Umwickeln, in eine Ausrichtung entlang der dritten Richtung Z gedreht, um die Bürste 32 von der Wickeleinheit 20 an die Bürstenvorrichtung 30 zu verschieben. Der Prozesszyklus ist dann abgeschlossen und es kann ein neuer Zyklus starten, indem Klebeband 4 auf die Wickeleinheit 20 aufgenommen wird und Leitungen 2 im Arbeitsbereich A der Vorrichtung 1 angeordnet werden.

### BEZUGSZEICHENLISTE

- 1: Vorrichtung
- 2: Leitungen
- 4: Klebeband
- 10: Steuerblock
- 12: Verschiebeeinrichtung
- 13: Basis
- 14: Speicher
- 16: Klemm- und Trenneinheit
- 18: Klemmelement
- 19: Trennelement
- 20: Wickeleinheit
- 22: Drehelement
- 24: Aufnahme
- 25: erste Rolle
- 26: zweite Rolle
- 30: Bürstenvorrichtung
- 32: Bürste
- 34: Führung
- 36: Pneumatikvorrichtung
- A: Arbeitsbereich
- D: Entfernung
- H: Höhe
- P1: erste Position
- P2: zweite Position
- X: erste Richtung
- Y: zweite Richtung
- Z: dritte Richtung

## Patentansprüche

1. Vorrichtung (1) zum Umwickeln von Leitungen (2) mit einem Klebeband (4) aufweisend:
a. eine Basis (13), die zumindest einen Speicher (14) für das Klebeband (4), und eine Klemm- und Trenneinheit (16) zum Klemmen des Klebebands (4) und Trennen eines Klebebandabschnitts vom Klebeband (4) aufweist;
b. eine Wickeleinheit (20) zum Umwickeln des Klebebandabschnitts um die Leitungen (2), wobei die Wickeleinheit (20) über eine Verschiebeeinrichtung (12) an der Basis (13) angeordnet ist, und zumindest zwischen einer ersten und einer zweiten Position (P1, P2) verschoben werden kann; und
c. zumindest eine erste und eine zweite Rolle (25, 26), die an der Wickeleinheit (20) befestigt sind, zum temporären Aufnehmen des Klebebandabschnitts in der Wickeleinheit (20); wobei
d. die erste und zweite Rolle (25, 26) den Klebebandabschnitt in der ersten Position (P1) von der Klemm- und Trenneinheit (16) aufnehmen und in der zweiten Position (P2) an die Leitungen (2) abgeben, wobei die Leitungen (2) durch die Wickeleinheit (20) mit dem Klebebandabschnitt umwickelt werden.

2. Vorrichtung (1) nach Anspruch 1, bei dem die Verschiebeeinrichtung (12) einen Linearaktuator umfasst.

3. Vorrichtung (1) nach Anspruch 1 oder 2, bei dem die Wickeleinheit (20) ein Drehelement (22) mit einer Aufnahme (24) für die Leitungen (2) umfasst, wobei sich das Drehelement (22) zum Umwickeln um die Leitungen (2) in der Aufnahme (24) drehen kann, und die erste und zweite Rolle (25, 26) bevorzugt an dem Drehelement (20) angeordnet sind.

4. Vorrichtung (1) nach einem der Ansprüche 1 - 3, weiterhin aufweisend eine Bürstenvorrichtung (30) mit zumindest einer Bürste (32) zum Andrücken des Klebebandabschnitts an die Leitungen (2) beim Umwickeln, wobei die Bürstenvorrichtung (30) an der Basis (13) angeordnet ist, und die zumindest eine Büste (32) gegenüber der Bürstenvorrichtung (30) verschiebbar ist.

5. Vorrichtung (1) nach Anspruch 4, bei dem die zumindest eine Bürste (32) zwischen der Bürstenvorrichtung (30) und der Wickeleinheit (20) verschoben werden kann, wenn sich die Wickeleinheit (20) in der ersten Position (P1) befindet, und die zumindest eine Bürste (32) an der Wickeleinheit (20) angeordnet ist, wenn sich die Wickeleinheit (20) in der zweiten Position (P2) befindet.

6. Vorrichtung (1) nach Anspruch 4 oder 5, bei dem die zumindest eine Bürste (32) mit Hilfe einer Pneumatikvorrichtung (36) an der Bürstenvorrichtung (30) verschoben wird.

7. Vorrichtung (1) nach einem der Ansprüche 4 - 6, bei dem die zumindest eine Bürste (32) die erste und/oder zweite Rolle (25, 26) bei einer Drehung des Drehelements (22) in der ersten Position (P1) nicht berührt, wenn die zumindest eine Bürste (32) in der Bürstenvorrichtung (30) angeordnet ist.

8. Vorrichtung (1) nach einem der Ansprüche 4 - 7, bei dem die zumindest eine Bürste (32) in der ersten und zweiten Position (P1, P2) auf Höhe (H) des Bodens der Aufnahme (24) angeordnet ist, wenn die zumindest eine Bürste (32) an der Wickeleinheit (20) angeordnet ist.

9. Vorrichtung (1) nach einem der Ansprüche 1 - 8, bei dem sich die erste Rolle (25) eigenständig drehen kann, um Klebeband (4) auf die erste Rolle (25) aufzuwickeln, und die zweite Rolle (26) passiv mitdrehen kann, um den Klebebandabschnitt zumindest teilweise über die Aufnahme (24) am Drehelement (22) zu spannen.

10. Verfahren zum Umwickeln von Leitungen (2) mit einem Klebeband (4), mit Hilfe einer Vorrichtung (1), die zumindest einen Speicher (14) für das Klebeband (4), eine Klemm- und Trenneinheit (16) zum Klemmen des Klebebands (4) und Trennen eines Klebebandabschnitts, eine Wickeleinheit (20) zum Umwickeln des Klebebandabschnitts um die Leitungen (2), wobei die Wickeleinheit (20) zumindest zwischen einer ersten und einer zweiten Position (P1, P2) verschoben werden kann, und eine erste und zweite Rolle (25, 26), die an der Wickeleinheit (20) befestigt sind, zum temporären Aufnehmen des Klebebandabschnitts, aufweist, wobei das Verfahren die folgenden Schritte aufweist:
a. Bereitstellen der Wickeleinheit (20) in der ersten Position (P1);
b. temporäres Aufnehmen des Klebebands (4) auf zumindest die erste und zweite Rolle (25, 26) an der Wickeleinheit (20) von der Klemm- und Trenneinheit (16), und Trennen des Klebebandabschnitts auf der Wickeleinheit (20) vom Klebeband (4) im Speicher (14) durch die Klemm- und Trenneinheit (16);
c. Verschieben der Wickeleinheit (20) von der ersten Position (P1) in eine zweite Position (P2), an welcher die Leitungen (2) bereitgestellt werden; und
d. Umwickeln der Leitungen (2) durch Abgeben des Klebebandabschnitts von der ersten und zweiten Rolle (25, 26) der Wickeleinheit (20).

11. Verfahren nach Anspruch 10, weiterhin aufweisend die Schritte:
Verschieben zumindest einer Bürste (32) von einer Bürstenvorrichtung (30) an die Wickeleinheit (20) und Befestigen der zumindest einen Bürste (32) an der Wickeleinheit (20), wenn sich die Wickeleinheit (20) in der ersten Position (P1) befindet, und nachdem der Klebebandabschnitt vom Klebeband (4) getrennt wurde;
Andrücken des Klebebandabschnitts an die Leitungen (2) beim Umwickeln in der zweiten Position (P2) durch die zumindest eine Bürste (32); und
Verschieben der zumindest einen Bürste (32) von der Wickeleinheit (20) an die Bürstenvorrichtung (30), wenn sich die Wickeleinheit (20) in der ersten Position (P1) befindet, und bevor Klebeband (4) temporär von der ersten und zweiten Rolle (25, 26) an der Wickeleinheit (20) aufgenommen wird.

12. Verfahren nach Anspruch 10 oder 11, bei dem sich im Schritt des temporären Aufnehmens des Klebebandabschnitts das Drehelement (22) gegenüber der Wickeleinheit (20) in der ersten Position (P1) dreht, so dass die erste und die zweite Rolle (25, 26) in Kontakt mit dem Klebeband (4) kommen.
